# EUROPÄISCHE PATENTSCHRIFT

(11) **EP 2 687 456 B1**
(45) Veröffentlichungstag und Bekanntmachung des Hinweises auf die Patenterteilung: **08.03.2017**
(21) Anmeldenummer: 13176761.8
(22) Anmeldetag: 17.07.2013
(51) Int. Cl.: B65D 33/01

(54) **Verpackungsbehälter mit Entlüftungsfunktion**
Packaging container with ventilation function
Récipient d'emballage avec fonction d'aération

(30) Priorität: 18.07.2012 DE 202012006946 U
(43) Veröffentlichungstag der Anmeldung: 22.01.2014
(73) Patentinhaber: Nordfolien GmbH, 49439 Steinfeld (DE)
(72) Erfinder: Brinkmann, Sven, 49413 Dinklage (DE)
(74) Vertreter: Siekmann, Gunnar

(56) Entgegenhaltungen:
- EP-A1- 0 768 245
- EP-A1- 0 895 947
- BE-A1- 779 679
- DE-U1- 9 002 330
- DE-U1-202006 020 303
- DE-U1-202011 106 386
- US-B1- 6 170 985

## Beschreibung

Die Erfindung bezieht sich auf einen Verpackungsbehälter für Schüttgut, insbesondere einen Sack oder einen Beutel aus Kunststofffolie, mit einer das Schüttgut umhüllenden Behälterwandung, die mindestens einen mehrlagigen Entlüftungsbereich aus wenigstens einer inneren Lage und einer äußeren Lage umfasst, wobei der Entlüftungsbereich nur eine Kammer aufweist und sich in eine der Behälterhauptrichtungen erstreckt, wobei der Entlüftungsbereich mit wenigstens einer Innenöffnung und einer Außenöffnung ausgerüstet ist, und wobei der Innen- und Außenöffnung wenigstens ein Abschirmelement zur Umlenkung zumindest eines Teilstromes des den Entlüftungsbereich passierenden Luftstrom zugeordnet ist, wobei die Innenöffnung und die Außenöffnung jeweils in einer den Entlüftungsbereich seitlich begrenzenden Verbindungsnaht ausgebildet sind.

Es sind Verpackungsbehälter bekannt, die eingesetzt werden, um insbesondere schütt- oder rieselfähige Füllgüter aufzunehmen, wie zum Beispiel Nahrungsmittel, Düngemittel oder dergleichen Produkte. Die umverpackten Füllgüter werden unter anderem in der Lebensmittelindustrie oder der chemischen Industrie hergestellt. Die Füll- bzw. Schüttgüter werden mit Hilfe der Verpackungsbehälter im Wesentlichen transportiert und zwischengelagert und entweder direkt mittels der Verpackungsbehälter in den Verkehr gebracht oder über die Verpackungsbehälter zur Weiterverarbeitung einem nachfolgenden Herstellungsprozess zugeführt.

Ein gattungsgemäßes Verpackungsbehältnis für Schüttgut ist aus der DE 20 2006 020 303 U1 bekannt. In dieser Druckschrift werden verschiedene Möglichkeiten für Entlüftungsbereiche beschrieben. Der Entlüftungsbereich weist Innenöffnungen und Außenöffnungen auf, die in einen Durchgangsbereich führen, wobei der Durchgangsbereich in mehrere miteinander über jeweils mindestens einen Durchlass verbundene Kammern gegliedert ist. Die Innenöffnungen und die Außenöffnungen sind durch Lochungen oder Nadelungen hergestellt. In einer der in dieser Druckschrift beschriebenen Ausführungsformen sind die Innenöffnung und die Außenöffnung durch Unterbrechungen in den Längsnähten erzeugt. Diese Unterbrechungen sind mit bekannten Mitteln beim Verschweißen oder Heißsiegeln erzielbar.

Auch aus der BE 779 679 A1 ist ein Beutel bekannt, der in einem Überlappungsbereich mehrere Siegellinien aufweist, die jeweils unterbrochen sind, so dass ein Luftweg von innen nach außen möglich ist.

Die US 6,170,985 B1 beschreibt einen Beutel aus einem verschweißbaren Kunststoff, wie beispielsweise Polyethylen. Die überlappenden Enden einer Folie werden verschweißt. In diesem Bereich sind kontinuierliche Schweißnähte vorhanden, in denen Öffnungen gebildet sind. Dadurch bildet sich ein labyrinthartiger Kanal aus.

Die EP 0 895 947 A1 beschreibt ein Verfahren zum Verpacken von zu entsorgendem Gut. Wenn in einem Verpackungsbehältnis Abfälle und Speisereste eingefüllt und die befüllten Behältnisse an ihrer offenen Seite zugeschweißt werden, so können auf diese Weise Abfälle geruchsdicht transportiert und aufbewahrt werden. Es besteht jedoch das Problem oder Risiko, dass derartige Abfälle gären können und dabei Gas entsteht. Um ein unkontrolliertes Platzen der Folienbehältnisse zu verhindern, wird bei der Herstellung einer Schweißnaht eine Sollbruchstelle erzeugt, die bei entstehendem Überdruck aufbricht und dadurch eine kontrollierte Gasabgabe erfolgt.

Nach der DE 20 2011 106 386 U1 ist ein weiterer Verpackungsbehälter bekannt, der zur Umverpackung von Schüttgütern eingesetzt wird. Der Verpackungsbehälter hat eine das Schüttgut umhüllende Behälterwandung mit einem Entlüftungsbereich aus wenigstens einer inneren und äußeren Lage. Zur Entlüftung ist der Verpackungsbehälter mit Innen- und Außenöffnungen ausgerüstet, wobei als Innenöffnung Durchbrüche in einem streifenförmigen Flächenbereich der inneren Lage vorgesehen sind. Die Außenöffnung ist in einer den Entlüftungsbereich seitlich begrenzenden Verbindungsnaht erzeugt, über die die in den Entlüftungsbereich eingetretene Luft in die Umgebung abgeführt wird. Um einen direkten Durchtritt von der Innenöffnung zur Außenöffnung und damit gegebenenfalls einen Füllgutaustrag zu vermeiden, ist der Innen- und Außenöffnung wenigstens ein Abschirmelement zur Umlenkung zumindest wenigstens eines Teilstromes des den Entlüftungsbereich passierenden Luftstromes zugeordnet.

Der Erfindung liegt die Aufgabe zugrunde, einen Verpackungsbehälter aufzuzeigen, der eine optimale Entlüftung ermöglicht und sich zugleich vereinfacht herstellen lässt.

Die Lösung der Aufgabe erfolgt erfindungsgemäß durch einen Verpackungsbehälter mit den Merkmalen des Schutzanspruches 1. Vorteilhafte Weiterbildungen und Ausgestaltungen der Erfindung sind in den Unteransprüchen angegeben.

Bei einem Verpackungsbehälter für Schüttgüter, insbesondere Sack oder Beutel aus Kunststofffolie mit einer das Schüttgut umhüllenden Behälterwandung, die mindestens einen mehrlagigen Entlüftungsbereich aus wenigstens einer inneren Lage und einer äußeren Lage umfasst, wobei der Entlüftungsbereich nur eine Kammer aufweist und sich in eine der Behälterhauptrichtungen erstreckt, wobei der Entlüftungsbereich mit wenigstens einer Innenöffnung und einer Außenöffnung ausgerüstet ist, und wobei der Innen- und Außenöffnung wenigstens ein Abschirmelement zur Umlenkung zumindest eines Teilstromes des den Entlüftungsbereich passierenden Luftstromes zugeordnet ist, wobei die Innenöffnung und die Außenöffnung jeweils in einer den Entlüftungsbereich seitlich begrenzenden Verbindungsnaht ausgebildet sind, ist erfindungsgemäß vorgesehen, dass zumindest die Außenöffnung mittels wenigstens eines geschwächten Nahtabschnittes in der Verbindungsnaht ausgebildet ist, so dass eine verringerte Stoffschlussverbindung zwischen den aufeinanderliegenden Lagen besteht, die durch ein im Inneren des Verpackungsbehälters entstehenden Überdruck aufgehoben werden kann.

Mit Hilfe eines derartig erfindungsgemäß ausgebildeten Verpackungsbehälters, ist über die ebenfalls in einer Verbindungsnaht des Entlüftungsbereiches ausgebildete Innenöffnung ein verbesserter Einströmvorgang in den Entlüftungsbereich gewährleistet. Auf eine aufwendige Ausbildung der Innenöffnung als Durchbrüche in einem streifenförmigen Flächenbereich der inneren Lage kann mit Vorteil verzichtet werden. Damit ist es nicht mehr notwendig, diesen Flächenbereich in einem separaten Bearbeitungsschrift während der Herstellung zu nadeln, wodurch die Herstellung des Verpackungsbehälters vereinfacht ist. Darüber hinaus kann durch die nicht mehr in die innere Lage einzubringenden Durchbrüche die Breite des Entlüftungsbereiches auf ein vorteilhaftes Maß verringert werden. Der Austritt der Luft aus dem Verpackungsinneren in den Entlüftungsbereich erfolgt über zum Beispiel eine einzige Innenöffnung in der Verbindungsnaht, die ein entsprechendes Öffnungsmaß aufweist, um eine wirksame Entlüftungsfunktion zu gewährleisten. Die Innen- und Außenöffnung können dabei jeweils in verschiedenen, zu beiden Seiten des Entlüftungsbereiches einander gegenüberliegenden Begrenzungs- bzw. Verbindungsnähten angeordnet sein.

Mit Vorteil ist nach einer Weiterbildung der Erfindung vorgesehen, dass die Innenöffnungen in einer Verbindungsnaht ausgebildet ist, mittels der die innere Lage des Entlüftungsbereiches auf der Innenseite der Behälterwandung befestigt ist, und die Außenöffnung in einer Verbindungnaht ausgebildet ist, mittels der die äußere Lage des Entlüftungsbereiches an der Außenseite der Behälterwandung festgelegt ist. Durch die Ausbildung der Innen- und Außenöffnungen in den Verbindungsnähten, mit denen die jeweiligen Lagen auf der Innen- und Außenseite der Behälterwandung festgelegt sind, ist eine stets wirksame Entlüftung aus dem Verpackungsinneren in die Umgebung gewährleistet. In diesem Zusammenhang kann es vorgesehen sein, dass der Entlüftungsbereich aus zwei einzelnen, deckungsgleich zueinander angeordneten Folienstreifen ausgebildet ist, deren Längsränder insbesondere mit im Abstand zueinander angeordneten Randkanten einer beidseitig gefalteten Flachbahn verbunden sind. Der Stoffschluss mittels Verbindungsnähten stellt eine dauerhaft sichere Form der Befestigung zwischen den den Entlüftungsbereich ausbildenden Lagen und der die restliche Verpackungswand ausbildenden Flachbahn dar.

Bevorzugt ist der Entlüftungsbereich aus einander überlappenden Randbereichen einer in Längsrichtung gefalteten Flachbahn gebildet, was eine konstruktiv vorteilhafte Möglichkeit zur Ausgestaltung des Entlüftungsbereiches an der Behälterwandung des Verpackungsbehälters darstellt. Mit dem Übereinanderschlagen der Wandbereiche werden zur Ausbildung des geschlossenen Entlüftungsbereiches nur zwei parallel zu den Randbereichen der Flachbahn verlaufende Verbindungsnähte benötigt. In einer Verbindungsnaht ist die Innenöffnung und in der anderen Verbindungsnaht ist die Außenöffnung des Entlüftungsbereiches vorgesehen.

Der Entlüftungsbereich ist dabei je nach Art des herzustellenden Verpackungsbehälters etwa in Längs- oder Querrichtung verlaufend am Verpackungsbehälter angeordnet. Bei Verpackungsbehältern, deren Längsseiten durch die Faltkanten einer gefalteten Flachbahn ausgebildet sind, verläuft der Entlüftungsbereich insbesondere in Längsrichtung des Verpackungsbehälters beispielsweise vom Kopfbereich in Richtung Bodenbereich des Verpackungsbehälters. Hingegen verläuft der Entlüftungsbereich bei Verpackungsbehältern, deren Faltkanten insbesondere Bereiche eines Standbodens bzw. eines mehrlagigen Kopfbereiches des Verpackungsbehälters ausbilden, dann in horizontaler Ausrichtung zwischen Kopf und Bodenbereich. Der horizontal verlaufende Entlüftungsbereich kann beispielsweise auf halber Höhe des Verpackungsbehälters angeordnet sein. Bevorzugt erstreckt sich der Entlüftungsbereich in seiner eigentlichen Längsrichtung stets über die Gesamthöhe bzw. die Gesamtbreite des Verpackungsbehälters, was die optimale Entlüftung aus dem Verpackungsinneren sicherstellt. Es ist ebenso denkbar, eine Schlauchbahn für die Herstellung zu verwenden, die in Längsrichtung aufgeschnitten wird.

Das der Innen- und Außenöffnung des Entlüftungsbereiches zugeordnete Abschirmelement ist insbesondere ein die innere und äußere Lage untereinander verbindender Nahtabschnitt, mit der die Innen- und Außenöffnung, welche etwa auf gleicher Höhe im Entlüftungsbereich angeordnet sein können, in den Verbindungsnähten zumindest bereichsweise voneinander abgetrennt sind. Mit dem Einsatz eines Nahtabschnittes ist eine konstruktiv einfache Möglichkeit zur Ausbildung des Abschirmelementes gegeben, über das ein direkter Luftdurchtritt von der Innenöffnung zur Außenöffnung verhindert ist. Trotz der voneinander abgetrennten Bereiche im Entlüftungsbereich ist stets nur eine einzige Kammer ausgebildet. Der Nahtabschnitt bzw. die Trennnaht ist dabei derart angeordnet, dass die Innen- und Außenöffnung des Entlüftungsbereiches vorzugsweise stets durch ein Teilstück des Nahtabschnittes zueinander verdeckt sind.

Mit Vorteil ist nach einer Weiterbildung der Erfindung vorgesehen, dass das Abschirmelement ungefähr parallel zwischen den seitlichen Verbindungsnähten des Entlüftungsbereiches verläuft. Durch die parallele Ausrichtung des Abschirmelementes zu den Längsseiten des Entlüftungsbereiches sind Bereiche mit gleichbleibendem Querschnitt zu beiden Seiten und entlang des Abschirmelementes geschaffen. Die Querschnitte zu beiden Seiten des Abschirmelementes können dieselben Abmessungen aufweisen oder unterschiedliche Breitenmaße haben. Es ist ebenso denkbar, das als Nahtabschnitt ausgebildete Abschirmelement schräg in einem bestimmten Winkel zu den parallel zueinander verlaufenden Verbindungsnähten auszurichten um insbesondere gezielt Engstellen zwischen den Enden des Nahtabschnittes und einer jeweils unmittelbar dazu benachbarten Verbindungsnaht zu schaffen.

Die Innen- und Außenöffnung sind dabei auf vorbestimmten Höhen zu beiden Seiten des Abschirmelementes angeordnet, derart, dass ein ausreichend großer Abstand bzw. ein ausreichend langer Umlenkweg für den durch den Entlüftungsbereich aus dem Inneren in die Umgebung austretenden Luftstrom gewährleistet ist. Damit soll das Ausscheiden von im Luftstrom mitgeführter Füllgut-Partikel verbessert werden. Innen- und Außenöffnungen sowie das Abschirmelement können zusammen in beliebiger Höhe am Entlüftungsbereich angeordnet sein. Das Abschirmelement kann beispielsweise auch, bezogen auf die Höhe in Längsrichtung des Entlüftungsbereiches, etwa mittig angeordnet sein und wird somit an beiden seiner Enden von dem austretenden Luftstrom umströmt. Die Innen- und Außenöffnung sind entsprechend zu beiden Seiten des Abschirmelementes auf entsprechender Höhe in den Verbindungsnähten ausgebildet.

Bevorzugt ist das Abschirmelement und die Innen- und Außenöffnung in mindestens einem Endabschnitt des Entlüftungsbereiches angeordnet, wobei das Abschirmelement insbesondere an einer den Entlüftungsbereich begrenzenden Quernaht endet. Eine derartig erfindungsgemäße Anordnung des Abschirmelementes sowie der Innen- und Außenöffnungen in einem bezogen auf das Befüllen, oberen Endabschnitt des Entlüftungsbereiches hat den Vorteil, dass die Entlüftung des Verpackungsbehälters bis zum Ende des Befüllvorganges gewährleistet ist. Mögliche Beschädigungen des Verpackungsbehälters, wie zum Beispiel ein Aufreißen, lassen sich mit Vorteil vermeiden. In Abhängigkeit von der verwendeten Behälterform und der daraus resultierenden Ausrichtung des Entlüftungsbereiches an der Behälterwandung erfolgt das Befüllen eines Verpackungsbehälters mit einem in seine Längsrichtung ausgerichteten Entlüftungsbereich insbesondere von dessen Kopf- oder Bodenbereich aus. Bei einem Verpackungsbehälter mit einem sich in Querrichtung erstreckenden Entlüftungsbereich wird das Befüllen mit dem Füll- bzw. Schüttgut über einen der Seitenbereiche aus vorgenommen. Darüber hinaus ist mit der erfindungsgemäßen Anordnung nach einem erfolgten Befüllvorgang und dem Verschluss des Verpackungsbehälters eine optimale nachfolgende Zwangsentlüftung mittels zum Beispiel eines Pressbandes gewährleistet. Das im Endabschnitt bzw. -bereich angeordnete Abschirmelement läuft bevorzugt direkt an einer den Entlüftungsbereich in seiner Erstreckungsrichtung begrenzenden Quernaht aus. Die Quernaht ist zum Beispiel eine Kopf- oder Bodennaht bzw. eine Seitennaht des Verpackungsbehälters. Innen- und Außenöffnung können beispielsweise in einem Abstand von wenigen Zentimetern zu der Quer- oder Seitennaht in den üblicherweise orthogonal zur Naht verlaufenden Begrenzungs- oder Verbindungsnähten ausgebildet sein.

Eine andere Weiterbildung der Erfindung sieht vor, dass das im Inneren des Entlüftungsbereiches angeordnete bzw. ausgebildete Abschirmelement eine Länge von wenigstens 5 % der Gesamthöhe des Entlüftungsbereiches aufweist. Damit kann gegebenenfalls die Innen- und Außenöffnung ausreichend voneinander abgeschirmt werden. Der den Entlüftungsbereich passierende Luftstrom erfährt dabei eine wirksame Umlenkung an dem zumindest einen freien Ende des insbesondere in einem Endabschnitt des Entlüftungsbereiches angeordneten Abschirmelementes. Über die entsprechend lang ausgebildete Wegstrecke zwischen Innenöffnung und Außenöffnung ist somit ein Austrag möglicher mit dem Luftstrom mitgeführter Füllgut-Partikel in die Umgebung verhindert.

Um eine sichere Entlüftungsfunktion am Verpackungsbehälter auch bei relativ feinstaubigen Füllgütern gewährleisten zu können und trotzdem einen unnötigen Strömungswiderstand innerhalb des Entlüftungsbereiches zu vermeiden, hat das Abschirmelement vorzugsweise eine Länge von maximal 60 Prozent der Gesamtlänge des Entlüftungsbereiches. Das Abschirmelement erstreckt sich somit maximal über etwas mehr als die Hälfte der Gesamthöhe des Entlüftungsbereiches, so dass der Entlüftungsbereich stets nur eine einzige Kammer umfasst. Dementsprechend weist der Entlüftungsbereich einen vorteilhaft tiefgezogenen Umlenkbereich für den Luftstrom auf, in dem sich ebenfalls Füllgut-Partikel problemlos ablagern können. Bei einem sich über mehr als die Hälfte der Gesamtlänge erstreckenden Abschirmelement kann es gegebenenfalls notwendig sein, das Abschirmelement in einem zur Quer- oder Seitennaht benachbarten Abschnitt mit einer Schwächung auszurüsten. Im Bedarfsfall beugt dann die Schwächung bei einer Zwangsentlüftung des Verpackungsbehälters mittels eines Pressbandes einer Beschädigung des Verpackungsbehälters vor. Bei einem als Nahtabschnitt ausgebildeten Abschirmelement kann die Schwächung beispielsweise ein im Bereich der Trennnaht zwischen innerer und äußerer Lage partiell aufgetragener Trennlack sein. Bevorzugt weist das Abschirmelement innerhalb des Entlüftungsbereiches eine Länge von 10 bis 50 Prozent der Gesamthöhe bzw. Gesamtlänge des Entlüftungsbereiches auf.

Innen- und Außenöffnung sind mittels wenigstens einer Unterbrechung in den den Entlüftungsbereich seitlich begrenzenden Verbindungsnähten ausgebildet, was eine relativ einfache Möglichkeit zur Umsetzung der Innen- und Außenöffnungen in den Verbindungsnähten darstellt. Zu diesem Zweck wird beispielsweise bei einer durch den Prozess des Schweißens erzeugten Verbindungsnaht in den dafür vorgesehenen Bereichen zum Beispiel eine Aussparung an einem die Schweißnaht erzeugenden Werkzeug ausgebildet. Jede Innen- und Außenöffnung kann sowohl aus einer oder auch aus mehreren nebeneinander angeordneten Unterbrechungen in der Verbindungsnaht ausgebildet sein. Jede Verbindungsnaht kann auch eine Klebenaht sein, wobei dann im Bereich der Öffnungen der Klebstoffauftrag unterbrochen ist.

Erfindungsgemäß ist zur Ausbildung von zumindest der Außenöffnung in einer Verbindungsnaht anstelle einer Unterbrechung der Verbindungsnaht die Außenöffnung mittels wenigstens eines geschwächten Nahtabschnittes in der vollständig geschlossenen Verbindungsnaht geschaffen sein. Diesbezüglich wird auf ein der Außenöffnung zugeordnetes Flächenstück wenigstens einer der einander zugewandten Oberflächen der inneren oder äußeren Lage des Entlüftungsbereiches ein Schwächungsmittel, wie Trennlack oder dergleichen, vor dem Erzeugen der seitlichen, jeweils zugehörigen Begrenzungsnaht aufgetragen.

Die aufeinanderliegenden Lagen gehen in diesem Bereich durch das Schwächungsmittel dann eine vorteilhaft verringerte Stoffschlussverbindung miteinander ein. Diese Verbindung kann, wie auch die Verbindungen im Bereich der Schwächung am Abschirmelement, durch ein im Inneren des Verpackungsbehälters entstehenden Überdruck aufgehoben werden, der insbesondere bei der Zwangsentlüftung entstehen kann. Ebenso kann auch die Innenöffnung, anstelle einer Nahtunterbrechung, mittels eines solchen geschwächten Nahtabschnittes in der inneren Verbindungsnaht ausgebildet sein.

Es liegt ebenfalls im Rahmen der Erfindung, dass der mehrlagige Entlüftungsbereich zwischen der inneren und äußeren Lage mit Abstandshaltern ausgerüstet ist. Mit der Verwendung bzw. die Ausbildung von Abstandshaltern zwischen der inneren und äußeren Lage des Entlüftungsbereiches ist stets ein sicheres Entweichen der gemeinsam mit dem Füllgut in den Verpackungsbehälter gelangten Prozessluft aus dem Verpackungsinneren gewährleistet. Über die Abstandshalter lässt sich ein vorbestimmter Mindestabstand zwischen innerer und äußerer Lage erzeugen, mit dem sich mögliche Adhäsionskräfte zwischen den einander zugewandten Oberflächen der Lagen des Entlüftungsbereiches vermeiden lassen. Bevorzugt sind die Abstandshalter als Prägungen in wenigstens einer der aufeinander liegenden Lagen ausgebildet, was eine konstruktiv einfache Möglichkeit der Schaffung von Abstandshaltern darstellt. Die Prägungen können sowohl abschnittsweise als auch sich über die gesamte Länge und Breite des Entlüftungsbereiches erstreckend an einer der Lagen vorgesehen sein.

Mögliche Ausführungsbeispiele, die teilweise der Erfindung nicht entsprechen, sind in der Zeichnung dargestellt. Es zeigen:
- Fig. 1:: eine perspektivische Ansicht eines Seitenfaltenbeutels mit einem in Längsrichtung ausgebildeten Entlüftungsbereich, und
- Fig. 2:: eine perspektivische Ansicht eines Seitenfaltenbeutels mit einem Entlüftungsbereich in Querrichtung.

Mit 1 ist ein Seitenfalten-Beutel bezeichnet, der eine das Füllgut umhüllende Behälterwandung 2 aufweist. Mittels der Behälterwandung ist eine Vorderwand 3, eine Rückwand 4 sowie zwei, als Seitenfalten vorliegende Seitenwände 5, 6 ausgebildet. Die Vorderwand 3 des Beutels 1 weist einen mehrlagig ausgebildeten Entlüftungsbereich mit einer inneren Lage 8 und einer äußeren Lage 9 auf. Um die Entlüftung aus dem Verpackungsinneren sicherzustellen, hat der Entlüftungsbereich 7 wenigstens eine zum Behälterinneren weisende Innenöffnung 10 und wenigstens eine Außenöffnung 11 für eine Verbindung zur Umgebung. Sowohl die Innenöffnung 10 als auch die Außenöffnung 11 sind in einer der den Entlüftungsbereich seitlich begrenzenden Verbindungsnähte 12, 13 ausgebildet. Innerhalb des Entlüftungsbereiches ist ein Abschirmelement 14 vorgesehen, das die Innenöffnung 10 und die Außenöffnung 11 bereichsweise voneinander abtrennt und somit einen direkt geradlinigen Luftdurchtritt durch den Entlüftungsbereich vermieden ist. Mit Hilfe des Abschirmelementes 14 ist zudem eine gezielte Umlenkung des den Entlüftungsbereich 7 passierenden Luftstromes bewirkt. Mögliche mit dem Luftstrom mitgerissene Füllgut-Partikel sollen durch die Umlenkung des Luftstromes aus diesem abgeschieden werden und zwischen der inneren und der äußeren Lage 8, 9 verbleiben. Das Abschirmelement 14 ist dabei ein sich parallel zu den seitlichen Verbindungsnähten 12, 13 erstreckender Nahtabschnitt 15. Abschirmelement 14 sowie Innen- und Außenöffnungen 12, 13 sind in einem Endabschnitt 16 des Entlüftungsbereiches 7 angeordnet,
wobei der Nahtabschnitt 15 unmittelbar an eine den Entlüftungsbereich 7 in seiner Erstreckungsrichtung begrenzende Quernaht 17 abdichtend angrenzt.

Mit der Quernaht 17, die eine Kopfnaht ist, ist der Seitenfalten-Sack 1 hier an seinem oberen Ende abdichtend verschlossen. Über die Quernaht 18 ist das untere Ende des Sackes 1 verschlossen. Das Abschirmelement 14 weist im vorliegenden Ausführungsbeispiel eine Länge von etwa 40 Prozent der Gesamthöhe des Entlüftungsbereiches 7 auf. Die Länge des Abschirmelementes 14 kann aber zwischen wenigstens 5 und maximal 60 Prozent des Entlüftungsbereiches 7 variieren. Innen- und Außenöffnung sind als Unterbrechung der seitlichen Verbindungsnähte 12, 13 ausgebildet, wobei jede Innen- und Außenöffnung ein oder mehrere hintereinander angeordnete Unterbrechungen aufweisen kann. Mit den Verbindungsnähten, die als Schweiß- oder Klebenähte ausgebildet sein können, werden die innere Lage 8 und die äußere Lage 9 stets sicher miteinander verbunden. Zur Sicherstellung eines ungestörten Luftdurchtritts durch den Entlüftungsbereich 7 sind hier auf der Außenseite der inneren Lage 8 als Prägungen ausgebildete Abstandshalter 19, 19' vorgesehen.

In Fig. 2 ist ein weiteres Ausführungsbeispiel eines Beutels 21 abgebildet, der ebenfalls eine das Füll- bzw. Schüttgut umhüllende Behälterwandung 22 hat. Der Beutel 21 weist ebenfalls eine Vorderwand 23, eine Rückwand 24 auf. Der Beutel 21 hat im Gegensatz zu dem in Fig. 1 gezeigten Ausführungsbeispiel einen Standboden 25 und einen mehrlagigen Kopfbereich 26. Der Standboden 25 wird durch nach innen gerichtete Einfaltungen eines der seitlichen Längsränder und der Kopfbereich 26 durch ein außenseitiges Umfalten des anderen seitlichen Längsrandes einer beispielsweise zur Herstellung verwendeten Flachbahn gebildet, mit denen zum Beispiel die Seitenfalten des in Fig. 1 gezeigten Ausführungsbeispiels erzeugt werden. Die Vorderwand 23 weist ebenfalls einen Entlüftungsbereich 27 auf, der eine innere Lage 28 und eine äußere Lage 29 hat. Der Entlüftungsbereich 27 verläuft bei dem Beutel 21 jedoch in Querrichtung etwa parallel zwischen dem Standboden 25 und dem Kopfbereich 26. Der Entlüftungsbereich 27 erstreckt sich über die Gesamtbreite des Beutels 21, wobei hier von außen durch die Unterbrechungen 30, 30' in den den Entlüftungsbereich seitlich begrenzenden Verbindungsnähten 31, 32 ersichtlich, diese ebenfalls mit wenigstens einer Innenöffnung 33 und einer Außenöffnung 34 für eine Entlüftung ausgerüstet ist. Um ein direktes Überströmen von der Innenöffnung 33 zur Außenöffnung 34 zu verhindern, sind die innere Lage 28 und die äußere Lage 29 über einen Abschnitt parallel zu den Verbindungsnähten 31, 32 verlaufend durch ein als Nahtabschnitt 35 ausgebildetes Abschirmelement 36 miteinander verbunden. Nahtabschnitt 35, Innenöffnung 33 und Außenöffnung 34 sind in einem seitlichen Endabschnitt 37 des Entlüftungsbereiches 27 ausgebildet, wobei der Nahtabschnitt 35 in einer der als Seitennähte ausgebildeten Quernähte 38, 39 endet. Um die Adhäsion der inneren und der äußeren Lagen 28, 29 zu vermeiden, ist wenigstens eine der einander zugewandten Oberflächen mit Abstandshaltern 40, 40' ausgerüstet. Die vorliegende Ausführungsform wird insbesondere von der Seite aus befüllt, so dass der Entlüftungsbereich 27 während des Befüllens in der Regel eine vertikale Ausrichtung aufweist und damit die Entlüftung gewährleistet ist. Durch die im Kopfbereich 26 aufeinander umgefaltete Vorder- und Rückwand 23, 24 sind vier aufeinanderliegende Lagen erzeugt, die mittels einer Kopfnaht 41 untereinander verbunden sind. Der Kopfbereich 26 ist dadurch vom Füllbereich des Beutels 21 abgetrennt. Im Kopfbereich 26 ist zudem eine Tragehilfe 42 vorgesehen, die mit Hilfe eines die aufeinanderliegenden Lagen durchdringenden Durchbruches ausgebildet ist.

Der in Fig. 1 gezeigte Sack und der in Fig. 2 gezeigte Beutel können sowohl aus einer Folienbahn als auch aus einem Schlauch hergestellt sein. Bei einer verwendeten Folien- bzw. Flachbahn werden deren Randbereiche derart gefaltet, dass sie die innere Lage 8, 28 und die äußere Lage 9, 29 des Entlüftungsbereiches 7, 27 durch Aufeinanderlegen erzeugen. Beim Einsatz einer Schlauchfolie ist diese vorher in Längsrichtung zu schneiden und dann deren Randbereich aufeinanderzulegen.

## Patentansprüche

1. Verpackungsbehälter für Schüttgüter, insbesondere Sack oder Beutel aus Kunststofffolie mit einer das Schüttgut umhüllenden Behälterwandung (2, 22), die mindestens einen mehrlagigen Entlüftungsbereich (7, 27) aus wenigstens einer inneren Lage (8, 28) und einer äußeren Lage (9, 29) umfasst, wobei der Entlüftungsbereich nur eine Kammer aufweist und sich in eine der Behälterhauptrichtungen erstreckt, wobei der Entlüftungsbereich (7, 27) mit wenigstens einer Innenöffnung (10, 33) und einer Außenöffnung (11, 34) ausgerüstet ist, und wobei der Innen- und Außenöffnung wenigstens ein Abschirmelement (14, 36) zur Umlenkung zumindest eines Teilstromes des den Entlüftungsbereich passierenden Luftstromes zugeordnet ist, wobei die Innenöffnung (10, 33) und die Außenöffnung (11, 34) jeweils in einer den Entlüftungsbereich seitlich begrenzenden Verbindungsnaht (12, 13, 31, 32) ausgebildet sind,
**dadurch gekennzeichnet,**
**dass** zumindest die Außenöffnung (11, 34) mittels wenigstens eines geschwächten Nahtabschnittes in der Verbindungsnaht (13, 32) ausgebildet ist, so dass im Bereich der Außenöffnung (11, 34) eine durch ein Schwächungsmittel verringerte Stoffschlussverbindung zwischen den aufeinanderliegenden Lagen besteht, die durch einen im Inneren des Verpackungsbehälters entstehenden Überdruck aufgehoben werden kann, wobei das Schwächungsmittel auf ein der Außenöffnung (11, 34) zugeordnetes Flächenstück wenigstens einer der einander zugewandten Oberflächen der inneren Lage (8, 28) oder der äußeren Lage (9, 29) des Entlüftungsbereichs (7, 27) vor dem Erzeugen der seitlichen, jeweils zugehörigen Verbindungsnaht (13, 32) aufgetragen worden ist.

2. Verpackungsbehälter nach Anspruch 1, **dadurch gekennzeichnet, dass** die Innenöffnung (10, 33) in einer Verbindungsnaht (12, 31) ausgebildet ist, mittels der die innere Lage (8, 28) des Entlüftungsbereiches (7, 27) auf der Innenseite der Behälterwandung (2, 22) befestigt ist, und die Außenöffnung (11, 34) in einer Verbindungsnaht (13, 32) ausgebildet ist, mittels der die äußere Lage (9, 29) des Entlüftungsbereiches (7, 27) an der Außenseite der Behälterwandung (2, 22) festgelegt ist.

3. Verpackungsbehälter nach einem der Ansprüche 1 und 2, **dadurch gekennzeichnet, dass** der Entlüftungsbereich (7, 27) aus einander überlappenden Randbereichen einer in Längsrichtung gefalteten Flachbahn ausgebildet ist.

4. Verpackungsbehälter nach einem der Ansprüche 1 bis 3, **dadurch gekennzeichnet, dass** der Entlüftungsbereich (7, 27) etwa in Längs- oder Querrichtung verlaufend am Behälter angeordnet ist.

5. Verpackungsbehälter nach einem der Ansprüche 1 bis 4, **dadurch gekennzeichnet, dass** das Abschirmelement (14, 36) ein die innere und äußere Lage (8, 9, 28, 29) untereinander verbindender Nahtabschnitt (15, 35) ist, mit dem die Innen- und Außenöffnung (10, 11, 33, 34) zumindest bereichsweise voneinander abgetrennt sind.

6. Verpackungsbehälter nach einem der Ansprüche 1 bis 5, **dadurch gekennzeichnet, dass** das Abschirmelement (14, 36) ungefähr parallel zwischen den seitlichen Verbindungsnähten (12, 13, 31, 32) des Entlüftungsbereiches (7, 27) verläuft.

7. Verpackungsbehälter nach einem der Ansprüche 1 bis 6, **dadurch gekennzeichnet, dass** die Innen- und Außenöffnung (10, 11, 33, 34) auf vorbestimmten Höhen zu beiden Seiten des Abschirmelementes (14, 36) angeordnet sind.

8. Verpackungsbehälter nach einem der Ansprüche 1 bis 7, **dadurch gekennzeichnet, dass** das Abschirmelement (14, 36) und die Innen- und Außenöffnung (10, 11, 33, 34) in mindestens einem Endabschnitt (37) des Entlüftungsbereiches (7, 27) angeordnet sind, wobei das Abschirmelement (14, 36) an einer den Entlüftungsbereich (7, 27) begrenzenden Quernaht (17, 18, 38, 39) endet.

9. Verpackungsbehälter nach einem der Ansprüche 1 bis 8, **dadurch gekennzeichnet, dass** das Abschirmelement (14, 36) eine Länge von wenigstens 5 % der Gesamtlänge des Entlüftungsbereiches (7, 27) aufweist.

10. Verpackungsbehälter nach einem der Ansprüche 1 bis 9, **dadurch gekennzeichnet, dass** das Abschirmelement (14, 36) eine Länge von maximal 60 % der Gesamtlänge des Entlüftungsbereiches (7, 27) aufweist.

11. Verpackungsbehälter nach einem der Ansprüche 1 bis 10, **dadurch gekennzeichnet, dass** die Innenöffnung (10, 33) mittels wenigstens einer Unterbrechung (30, 30') in den seitlichen Verbindungsnähten (12, 13, 31, 32) ausgebildet sind.

12. Verpackungsbehälter nach einem der Ansprüche 1 bis 11, **dadurch gekennzeichnet, dass** der mehrlagige Entlüftungsbereich (7, 27) zwischen der inneren und äußeren Lage (8, 28, 9, 29) mit Abstandshaltern (19, 19', 40, 40') ausgerüstet ist.

## Claims

1. A packaging container for bulk goods, in particular a bag or pouch of plastic film with a container wall (2, 22) surrounding the bulk goods, which container wall comprises at least one multi-layered ventilation region (7, 27) of at least an inner layer (8, 28) and an outer layer (9, 29), wherein the ventilation region has only one chamber and extends in one of the principal directions of the container, wherein the ventilation region (7, 27) is equipped with at least one inner opening (10, 33) and an outer opening (11, 34), and wherein there is associated with the inner and outer opening at least one shielding element (14, 36) for deflecting at least a partial flow of the air stream passing through the ventilation region, wherein the inner opening (10, 33) and the outer opening (11, 34) are formed respectively in a connecting seam (12, 13, 31, 32) laterally delimiting the ventilation region,
**characterized in that**
at least the outer opening (11, 34) is formed by means of at least one weakened seam section in the connecting seam (13, 32), so that in the region of the outer opening (11, 34) a material bond connection, reduced by a weakening means, exists between the layers lying on one another, which can be overridden by an excess pressure occurring in the interior of the packaging container, wherein the weakening means has been applied onto a surface area, associated with the outer opening (11, 34), at least of one of the surfaces, facing one another, of the inner layer (8, 28) or of the outer layer (9, 29) of the ventilation region (7, 27) before the production of the lateral, respectively associated connecting seam (13, 32).

2. The packaging container according to Claim 1, **characterized in that** the inner opening (10, 33) is formed in a connecting seam (12, 31), by means of which the inner layer (8, 28) of the ventilation region (7, 27) is fastened on the inner side of the container wall (2, 22), and the outer opening (11, 34) is formed in a connecting seam (3, 32), by means of which the outer layer (9, 29) of the ventilation region (7, 27) is fixed on the outer side of the container wall (2, 22).

3. The packaging container according to one of Claims 1 and 2, **characterized in that** the ventilation region (7, 27) is formed from edge regions, overlapping one another, of a flat web which is folded in longitudinal direction.

4. The packaging container according to one of Claims 1 to 3, **characterized in that** the ventilation region (7, 27) is arranged running approximately in longitudinal or transverse direction on the container.

5. The packaging container according to one of Claims 1 to 4, **characterized in that** the shielding element (14, 36) is a seam section (15, 35) connecting the inner and outer layer (8, 9, 28, 29) with one another, by which the inner and outer openings (10, 11, 33, 34) are separated from one another at least in certain areas.

6. The packaging container according to one of Claims 1 to 5, **characterized in that** the shielding element (14, 36) runs approximately parallel between the lateral connecting seams (12, 13, 31, 32) of the ventilation region (7, 27).

7. The packaging container according to one of Claims 1 to 6, **characterized in that** the inner and outer openings (10, 11, 33, 34) are arranged at predetermined heights on both sides of the shielding element (14, 36).

8. The packaging container according to one of Claims 1 to 7, **characterized in that** the shielding element (14, 36) and the inner and outer openings (10, 11, 33, 34) are arranged in at least one end section (37) of the ventilation region (7, 27), wherein the shielding element (14, 36) terminates at a transverse seam (17, 18, 38, 39) delimiting the ventilation region (7, 27).

9. The packaging container according to one of Claims 1 to 8, **characterized in that** the shielding element (14, 36) has a length of at least 5% of the total length of the ventilation region (7, 27).

10. The packaging container according to one of Claims 1 to 9, **characterized in that** the shielding element (14, 36) has a length of a maximum of 60% of the total length of the ventilation region (7, 27).

11. The packaging container according to one of Claims 1 to 10, **characterized in that** the inner opening (10, 33) is formed by means of at least one interruption (30, 30') in the lateral connecting seams (12, 13, 31, 32).

12. The packaging container according to one of Claims 1 to 11, **characterized in that** the multi-layered ventilation region (7, 27) is equipped with spacers (19, 19', 40, 40') between the inner and outer layer (8, 28, 9, 29).

## Revendications

1. Récipient d'emballage pour produits en vrac, en particulier sac ou sachet en film plastique avec une paroi de récipient (2, 22) enveloppant le produit en vrac, laquelle présente au moins une zone de ventilation multicouches (7, 27) en au moins une couche intérieure (8, 28) et une couche extérieure (9, 29), dans lequel la zone de ventilation présente seulement une chambre et s'étend dans l'une des directions principales de récipient, dans lequel la zone de ventilation (7, 27) est équipée d'au moins une ouverture intérieure (10, 33) et d'une ouverture extérieure (11, 34), et dans lequel on associe à l'ouverture intérieure et extérieure au moins un élément de protection (14, 36) pour dévier au moins un flux partiel du flux d'air traversant la zone de ventilation, dans lequel l'ouverture intérieure (10, 33) et l'ouverture extérieure (11, 34) sont respectivement formées dans une jointure de liaison (12, 13, 31, 32) délimitant latéralement la zone de ventilation,
**caractérisé en ce que**
au moins l'ouverture extérieure (11, 34) est réalisée au moyen d'au moins un tronçon de jointure affaibli dans la jointure de liaison (13, 32) de manière à ce que, dans la zone de l'ouverture extérieure (11, 34), il y ait une liaison par conjugaison de matières réduite par un moyen d'affaiblissement entre les couches superposées, laquelle peut être supprimée par une surpression se formant à l'intérieur du récipient d'emballage, dans lequel le moyen d'affaiblissement a été appliqué sur une partie de surface associée à l'ouverture extérieure (11, 34) d'au moins l'une des surfaces tournées l'une vers l'autre de la couche intérieure (8, 28) ou de la couche extérieure (9, 29) de la zone de ventilation (7, 27) avant la production de la jointure de liaison (13, 32) latérale respectivement associée.

2. Récipient d'emballage selon la revendication 1,
**caractérisé en ce que** l'ouverture intérieure (10, 33) est réalisée dans une jointure de liaison (12, 31) grâce à laquelle la couche intérieure (8, 28) de la zone de ventilation (7, 27) est fixée sur le côté intérieur de la paroi de récipient (2, 22), et l'ouverture extérieure (11, 34) étant réalisée dans une jointure de liaison (13, 32) grâce à laquelle la couche extérieure (9, 29) de la zone de ventilation (7, 27) est fixée sur le côté extérieur de la paroi de récipient (2, 22).

3. Récipient d'emballage selon l'une des revendications 1 et 2, **caractérisé en ce que** la zone de ventilation (7, 27) est réalisée par des zones de bord en chevauchement d'un pan plat plié en direction longitudinale.

4. Récipient d'emballage selon l'une des revendications 1 à 3, **caractérisé en ce que** la zone de ventilation (7, 27) est disposée au niveau du récipient en s'étendant à peu près en direction longitudinale ou transversale.

5. Récipient d'emballage selon l'une des revendications 1 à 4, **caractérisé en ce que** l'élément de protection (14, 36) est un tronçon de jointure (15, 35) reliant entre elles la couche intérieure et la couche extérieure (8, 9, 28, 29), avec lequel les ouvertures intérieure et extérieure (10, 11, 33, 34) sont séparées l'une de l'autre au moins par endroits.

6. Récipient d'emballage selon l'une des revendications 1 à 5, **caractérisé en ce que** l'élément de protection (14, 36) s'étend à peu près parallèlement entre les jointures de liaison latérales (12, 13, 31, 32) de la zone de ventilation (7, 27).

7. Récipient d'emballage selon l'une des revendications 1 à 6, **caractérisé en ce que** les ouvertures intérieure et extérieure (10, 11, 33, 34) sont disposées à des hauteurs prédéterminées des deux côtés de l'élément de protection (14, 36).

8. Récipient d'emballage selon l'une des revendications 1 à 7, **caractérisé en ce que** l'élément de protection (14, 36) et l'ouverture intérieure et extérieure (10, 11, 33, 34) sont disposés dans au moins une partie d'extrémité (37) de la zone de ventilation (7, 27), dans lequel l'élément de protection (14, 36) se termine au niveau d'une jointure transversale (17, 18, 38, 39) délimitant la zone de ventilation (7, 27).

9. Récipient d'emballage selon l'une des revendications 1 à 8, **caractérisé en ce que** l'élément de protection (14, 36) présente une longueur d'au moins 5% de la longueur totale de la zone de ventilation (7, 27).

10. Récipient d'emballage selon l'une des revendications 1 à 9, **caractérisé en ce que** l'élément de protection (14, 36) présente une longueur d'un maximum de 60% de la longueur totale de la zone de ventilation (7, 27).

11. Récipient d'emballage selon l'une des revendications 1 à 10, **caractérisé en ce que** l'ouverture intérieure (10, 33) est réalisée grâce à au moins une coupure latérale (30, 30') dans les jointures de liaison latérales (12, 13, 31, 32).

12. Récipient d'emballage selon l'une des revendications 1 à 11, **caractérisé en ce que** la zone de ventilation multicouches (7, 27) est équipée d'éléments d'espacement (19, 19', 40, 40') entre la couche intérieure et la couche extérieure (8, 28, 9, 29).
